# EUROPÄISCHE PATENTSCHRIFT

(11) **EP 2 984 421 B1**
(45) Veröffentlichungstag und Bekanntmachung des Hinweises auf die Patenterteilung: **27.01.2021**
(21) Anmeldenummer: 14716361.2
(22) Anmeldetag: 10.04.2014
(51) Int. Cl.: F25B 43/00

(54) **SAMMLER**
RECEIVER
COLLECTEUR

(30) Priorität: 11.04.2013 DE 102013206357
(43) Veröffentlichungstag der Anmeldung: 17.02.2016
(73) Patentinhaber: MAHLE International GmbH, 70376 Stuttgart (DE)
(72) Erfinder: KASPAR, Martin, 70734 Fellbach (DE); HOFMANN, Herbert, 70806 Kornwestheim (DE); FÖRSTER, Uwe, 71729 Erdmannhausen (DE)
(74) Vertreter: Grauel, Andreas
(86) Internationale Anmeldenummer: PCT/EP2014/057328
(87) Internationale Veröffentlichungsnummer: WO 2014/167078

(56) Entgegenhaltungen:
- EP-A1- 0 769 666
- JP-A- H05 196 326
- JP-A- H07 190 567
- JP-A- 2000 337 738
- JP-A- 2004 190 956
- US-A- 3 420 071
- US-A- 3 837 177
- US-A- 5 365 751

## Beschreibung

### Technisches Gebiet

Die Erfindung betrifft einen Sammler für ein Kältemittel für einen Kältemittelkreislauf, insbesondere eines Kraftfahrzeugs, nach dem Oberbegriff von Anspruch 1, sowie einen Kondensator mit einem solchen Sammler.

### Stand der Technik

Sammler für Kältemittel eines Kältemittelkreises sind im Stand der Technik bekannt. Diese Sammler bevorraten das Kältemittel, um auch bei betriebsbedingten Schwankungen des Füllvolumens genügend Kältemittel im Kältemittelkreislauf verfügbar zu haben.

Weiterhin ist im Sammler oftmals auch ein Trocknungsmittel vorgesehen, um das Kältemittel zu trocknen und Feuchtigkeit aus dem Kältemittel herauszufiltern.

Der Sammler ist im Kältemittelkreislauf oftmals nach dem Kondensator oder zwischen einer Kondensationszone und einer Unterkühlzone des Kondensators im Fluidstrom angeordnet. Dabei strömt das Kältemittel aus dem Kondensator oder aus der Kondensationszone des Kondensators in den Sammler, wo das Kältemittel in eine gasförmige Phase und eine flüssige Phase getrennt wird. Die gasförmige Phase sammelt sich oberhalb der flüssigen Phase in dem Sammler und die flüssige Phase kann von unterhalb der gasförmigen Phase wieder aus dem Sammler abgeführt werden.

Wird aus dem Sammler auch gasförmiges Kältemittel in die nachfolgende Unterkühlzone geführt, so muss dieses gasförmige Kältemittel in der Unterkühlzone erst kondensieren, so dass die weitere Absenkung der Temperatur des Kältemittels für den gasförmigen Anteil solange nicht umgesetzt werden kann, bis der gasförmige Anteil nicht kondensiert ist. Dies reduziert die Effektivität der Unterkühlzone, weil ein Teil der Effektivität nicht die Absenkung der Temperatur des Kältemittels bewirkt, sondern lediglich dessen Kondensation.

Dies bewirkt letztendlich, dass die maximale Unterkühlungstemperatur nicht erreicht wird und damit die Effektivität des nachfolgenden Verdampfers nicht optimal ist.

Die Füllhöhe des Sammlers mit Kältemittel hängt vom Lastzustand des Kältekreislaufs aber auch von der Füllmenge bei der Befüllung und von etwaigen Leckagen ab. Dabei wird bei jeder Betriebsbedingung, also bei jeder Füllhöhe des Kältemittels im Sammler Kältemittel in die nachfolgende Unterkühlzone gespeist. Dokument JP-A-405196326 offenbart einen Sammler gemäß dem Oberbegriff des Anspruchs 1.

### Darstellung der Erfindung, Aufgabe, Lösung, Vorteile

Es ist die Aufgabe der Erfindung, einen Sammler zu schaffen, bei welchem der gasförmige Anteil im flüssigen Kältemittel, welches aus dem Sammler strömt, über weite Betriebsbereiche bzw. bei verschiedenen Füllhöhen möglichst gering ist. Auch ist es die Aufgabe, einen Kondensator mit einem solchen Sammler zu schaffen.

Dies wird erreicht mit den Merkmalen von Anspruch 1.

Ein Ausführungsbeispiel der Erfindung sieht einen Sammler mit einem Sammlergehäuse mit einem Fluidsammelraum vor, mit einem Fluideinlass und mit einem Fluidauslass, wobei in dem Fluidsammelraum ein Trockner vorgesehen ist, wobei in den Fluidsammelraum ein Einlasskanal ragt, welcher einen Kanalauslass im Fluidsammelraum aufweist, welcher Fluid vom Fluideinlass als Kanaleinlass in den Fluidsammelraum leitet, wobei der Einlasskanal derart geformt ist, dass das aus dem Kanalauslass strömende Fluid in einer lateralen Richtung in einem Abstand zur Mittelachse des Sammlers ausströmt. Dadurch wird erreicht, dass das Fluid auf einer kreis- bzw. spiralförmigen Bahn in dem Sammler strömt und dadurch eine gute Trennung von gasförmigem und flüssigem Kältemittel im Fluidsammelraum des Sammlers erzielt wird, so dass beim Ausströmen von Fluid aus dem Sammler der gasförmige Anteil reduziert bzw. vermieden ist.

Erfindungsgemäß ist es zweckmäßig, wenn sich oberhalb des Kanalauslasses ein unversperrtes Volumen befindet, welches mindestens 50% des Bruttovolumens des Sammlers in diesem Abschnitt beträgt und das über eine Höhe von mindestens 50% der gesamten Innenhöhe des Sammlers reicht.

Dabei ist es vorteilhaft, wenn sich ein Trockner, wie ein Trocknergranulat, unterhalb des Kanalauslasses, auf der dem unversperrten Volumen abgewandten Seite, befindet.

Auch ist es zweckmäßig, wenn sich ein Trockner, wie ein Trocknergranulat, am oberen Ende des Sammlers befindet.

Auch ist es vorteilhaft, wenn das Sammlervolumen im Wesentlichen eine konstante Querschnittsfläche aufweist.

Dabei ist es zweckmäßig, wenn der Querschnitt des Sammlers eine runde Form aufweist.

Weiterhin ist es bei einem Ausführungsbeispiel der Erfindung vorteilhaft, wenn das Sammlergehäuse einen runden Querschnitt mit einer zylindrischen Wandung aufweist. Dies führt dazu, dass das aus dem Kanalauslass ausströmende Fluid an der zylindrischen Wandung des Sammlergehäuses in eine Kreisströmung gezwungen wird, bei welcher die Gasanteile besser aufsteigen können und sich besser von dem flüssigen Anteil absetzen können.

Auch ist es zweckmäßig, wenn der Einlasskanal an seinem Kanalauslass eine um etwa 90° zu einer Kanallängsachse verdrehte Auslassöffnung aufweist, so dass der ausströmende Fluidstrom etwa rechtwinklig zur Kanallängsachse austritt. Dadurch wird erreicht, dass das Fluid im Wesentlichen in einer horizontalen Ebene ausströmt und in eine Spiralbahn zwingbar ist, um den Weg des Fluids zu verlängern, damit die Phasenseparation verbessert wird.

Besonders vorteilhaft ist es, wenn der Kanalauslass als Rohrbogen ausgebildet ist. Dadurch wird eine einfache Art der Umlenkung des Fluids erreicht.

Auch ist es zweckmäßig, wenn der Kanalauslass als schräg abgeschnittenes Rohrende ausgebildet ist, bei welchem die lang überstehende Rohrwandseite zur kurzen Rohrwandseite gefaltet ist. Dadurch, dass die langüberstehende Rohrwandseite zur kurzen Rohrwandseite um etwa 90° umgebogen ist, wird vorteilhaft eine Struktur erzielt, die einer einfachen Umlenkung um 90° entspricht. Diese Struktur ist durch schräges Abschneiden des Rohrs und anschließendes Umfalten einer Rohrwandseite erreicht.

Auch ist es vorteilhaft, wenn der Trockner zwischen zwei fluiddurchlässigen Haltescheiben angeordnet ist, wobei der Einlasskanal zumindest eine der Haltescheiben, vorteilhaft die beiden Haltescheiben durchsetzt. So kann der Trockner zwischen den beiden Haltescheiben angeordnet werden, wobei der Einlasskanal durch die Haltescheiben greift. Dies bewirkt, dass das Fluid auf dem Weg in den Fluidsammelraum den Trockner nicht direkt durchquert, sondern von dem Einlasskanal durch den Trockner abgegrenzt geführt wird. Auf dem Rückweg aus dem Fluidsammelraum zum Fluidauslass hingegen muss das Fluid durch den Trockner, also durch die Haltescheiben und an dem dazwischen angeordneten Trocknergranulat vorbei strömen. Somit wird der Trockner vom Eingang zum Ausgang des Fluidsammelraums nur einmal durchströmt.

Auch ist es vorteilhaft, wenn der Trockner zwischen einer Bodenwand oder Deckelwand und einer fluiddurchlässigen Haltescheibe angeordnet ist. Der Trockner kann dabei am oberen oder am unteren Bereich des Fluidsammelraums angeordnet werden, so dass er raumsparend und kostengünstig mit nur einer Haltescheibe angeordnet ist.

Dabei ist es vorteilhaft, wenn die eine Haltescheibe von dem Einlasskanal durchsetzt ist. Dies ist insbesondere dann der Fall, wenn der Trockner am unteren Bereich des Sammlers angeordnet ist.

Auch ist es zweckmäßig, wenn mit dem Einlasskanal ein Fluidumlenkelement verbunden ist, welches den Fluidstrom aus dem Fluidsammelraum zu dem Fluidauslass umlenkt. Dadurch wird der direkte Weg zum Fluidauslass versperrt und es erfolgt eine Umlenkung des Fluids, um den Weg für das Fluid zu verlängern, was die Phasentrennung begünstigt.

Auch ist es vorteilhaft, wenn das Fluidumlenkelement eine Wandung ist, die im Wesentlichen senkrecht zur Längsrichtung des Einlasskanals ausgerichtet ist. So kann eine einfache und kostengünstige Art der Versperrung und Umlenkung erzielt werden. Die Wandung kann als ebene Scheibe mit Öffnung zum Durchführen des Einlasskanals ausgebildet sein.

Auch ist es zweckmäßig, wenn zwischen der Wandung als Fluidumlenkelement und der Wandung des Sammlergehäuses ein Spalt zur Durchströmung des Fluids zum Fluidauslass vorgesehen ist. So kann ein gezielt dimensionierter Durchlass geschaffen werden, ohne dass hierfür gesonderte Bauteile nötig werden würden.

Besonders vorteilhaft ist es, wenn zwischen dem Fluidumlenkelement und dem Fluidauslass ein Filter angeordnet ist. Dadurch kann das Fluidumlenkungselement auch noch zur Halterung des Filters dienen, so dass eine gesonderte Halterung entfallen könnte. Die Halterung kann in das Fluidumlenkelement integriert werden.

Auch ist es zweckmäßig, wenn der Filter den Fluidauslass mit einer seiner Seitenflächen abdeckt und von dem Fluidumlenkelement auf einer der gegenüberliegenden Seitenfläche abgedeckt wird. Dadurch wird eine definierte Anordnung und Durchströmung des Filters erreicht. Die Halterung erfolgt zwischen dem Randbereich des Fluidauslasses und dem Fluidumlenkelement, während die Anströmung des Filters lateral von der Seite erfolgt.

Auch ist es vorteilhaft, wenn die Haltescheibe eine gelochte Kunststoff- oder Blechscheibe ist. Dadurch kann die Scheibe kostengünstig durch Spritzgießen oder Stanzen hergestellt werden.

Auch ist es zweckmäßig, wenn der Fluideinlass und/ oder der Fluidauslass an einer Bodenplatte des Sammlers angeordnet sind.

Die Aufgabe zu dem Kondensator wird gelöst mit den Merkmalen von Anspruch 14.

Ein Ausführungsbeispiel betrifft einen Kondensator für einen Kältekreislauf, insbesondere eines Kraftfahrzeugs, mit einem Block mit ersten und zweiten Fluidkanälen, wobei die ersten Fluidkanäle von einem Kältemittel und die zweiten Fluidkanäle von einem Kühlmittel durchströmbar sind, wobei die ersten Fluidkanäle in eine Kondensationszone zur Kondensation des Kältemittels und in eine Unterkühlzone zur Unterkühlung des flüssigen Kältemittels unterteil ist, wobei der Sammler im Fluidstrom zwischen Kondensationszone und Unterkühlzone oder nach der Unterkühlzone angeordnet ist.

Weitere vorteilhafte Ausgestaltungen sind durch die nachfolgende Figurenbeschreibung und durch die Unteransprüche beschrieben.

### Kurze Beschreibung der Zeichnungen

Nachstehend wird die Erfindung auf der Grundlage zumindest eines Ausführungsbeispiels anhand der Zeichnungen näher erläutert. Es zeigen:
- Fig. 1: einen Sammler gemäß dem Stand der Technik,
- Fig. 2: ein Ausführungsbeispiel eines erfindungsgemäßen Sammlers,
- Fig. 3: ein weiteres Ausführungsbeispiel eines erfindungsgemäßen Sammlers,
- Fig. 4: ein Detail eines Ausführungsbeispiels eines erfindungsgemäßen Sammlers,
- Fig. 5: ein Ausführungsbeispiel für einen Einlasskanal, und
- Fig. 6: ein Ausführungsbeispiel für einen weiteren Einlasskanal.

### Bevorzugte Ausführung der Erfindung

Die Figur 1 zeigt einen Sammler 1 für ein Kältemittel eines Kältemittelkreislaufs eines Kraftfahrzeuges nach dem Stand der Technik. Der Sammler 1 weist ein Sammlergehäuse 2 auf, das eine zylindrische Wandung 3 sowie einen Boden 4 und einen Deckel 5 aufweist.

Im Boden 4 sind ein Fluideinlass 6 sowie ein Fluidauslass 7 vorgesehen. Der Fluideinlass 6 stellt eine Bohrung durch den Boden 4 dar, so wie auch der Fluidauslass 7 eine Bohrung durch den Boden 4 darstellt. Auf der Innenseite des Fluideinlasses 6 ist ein Steigrohr 8 angeordnet, welches mit dem Fluideinlass 6 kommuniziert und welches sich im Wesentlichen durch den gesamten Sammler in vertikaler Richtung erstreckt. Strömt durch den Fluideinlass 6 ein Kältemittel 9 ein, so tritt es durch das Steigrohr 8 in vertikaler Richtung nach oben und strömt am oberen Ende des Steigrohres 8 in den Fluidsammelraum aus. Dort sinkt es im Wesentlichen ab und gelangt nach Durchtritt durch den Trockner 10 wieder zum Fluidauslass 7. Der Trockner 10 ist etwa mittig des Sammlergehäuses 2 angeordnet, wobei eine Menge von Trocknergranulat 11 zwischen zwei Lochscheiben gehalten wird. Das Trocknergranulat ist also beiderseits von jeweils einer Lochscheibe 12, 13 gehalten, die beabstandet zueinander angeordnet sind. Das Kältemittel 9, welches am oberen Ende des Steigrohres 8 ausströmt, durchströmt den Trockner, indem es die obere Lochscheibe durchströmt und an dem Trocknergranulat vorbeiströmt und dann die untere Lochscheibe durchströmt.

Die Figur 2 zeigt eine schematische Darstellung eines erfindungsgemäßen Sammlers 20 mit einem Sammlergehäuse 21. Das Sammlergehäuse 21 besteht aus einer zylindrischen Wandung 22 sowie einem Boden 23 und einem Deckel 24. Das Sammlergehäuse 21 kann vorzugsweise aus einem Rohr gebildet werden, welches die Wandung 22 bildet, wobei der Boden 23 beispielsweise in das Rohr einsetzbar ist und der Deckel mit dem Rohr verbindbar ist oder gar mit diesem einteilig ausgebildet ist. Der Sammler 20 bildet einen Fluidsammelraum 25 im Inneren des Sammlergehäuses 21, wobei der Sammler 20 mit einem Fluideinlass 26 und mit einem Fluidauslass 27 versehen ist. Der Fluideinlass 26 und der Fluidauslass 27 sind als Bohrungen im Boden 23 vorgesehen.

Der Fluideinlass 26 und der Fluidauslass 27 bilden Öffnungen oder Bohrungen im Boden 23 und dienen der Fluidkommunikation zwischen einem externen Anschluss und dem Fluidsammelraum 25. Im Inneren des Fluidsammelraums 25 ist ein Einlasskanal 28 vorgesehen, welcher mit dem Fluideinlass 26 fluidverbunden ist und welcher in den Fluidsammelraum 25 hineinragt. Das durch den Fluideinlass 26 einströmende Fluid, wie Kältemittel, 29 strömt durch den Einlasskanal 28 und tritt aus dem Kanalauslass 30 des Einlasskanals 28 aus. Der Kanaleinlass 31 kann mit dem Fluideinlass 26 zusammenfallen oder er schließt sich an den Fluideinlass an, etwa dort, wo der Einlasskanal 28 am Boden 23 beginnt. Vorteilhaft ist der Einlasskanal 28 ein Rohr, welches in den Boden 23 eingesetzt ist oder an den Boden 23 aufgesetzt ist. Dazu kann das Rohr, welches den Einlasskanal 28 bildet, in eine Öffnung des Bodens 23 eingelassen werden oder in bzw. an einer Aufnahme aufgesetzt werden.

Der Einlasskanal 28 weist an seinem Kanalauslass 30 eine Form auf, welche bewirkt, dass das aus dem Kanalauslass 30 ausströmende Fluid im Zusammenwirken mit der Wandung 22 des Sammlergehäuses 21 eine spiralförmige Strömung innerhalb des Fluidsammelraumes annimmt. Dazu weist der Einlasskanal 28 an seinem Kanalauslass 30 eine um etwa 90° zu einer Kanallängsachse 32 verdrehte Auslassöffnung auf, so dass der ausströmende Fluidstrom etwa rechtwinklig zur Kanallängsachse 32 den Kanalauslass 30 verlässt. Spiralförmig bedeutet dabei eine bogenförmige oder etwa kreisförmige Strömung bzw. eine an eine Kreisbahn angenäherte Strömung, die durchaus auch mit einem Geschwindigkeitsanteil in der Vertikalen versehen sein kann, so dass das Fluid sich ausgehend von einer Einströmebene auch nach oben oder nach unten bewegen kann.

Bei weiteren Ausführungsbeispielen kann der Winkel von 90° zur Kanallängsachse auch diesbezüglich abweichende Werte, beispielsweise zwischen 45° und 135°, annehmen, so dass die Strömung des Fluids aus dem Kanalauslass 30 in Richtung auf die zylindrische Wandung 22 geleitet wird, aber dennoch die Fluidströmung auch eine Geschwindigkeitskomponente in vertikaler Richtung nach oben oder nach unten aufweist.

Das aus dem Fluidauslass 27 ausströmende Fluid trifft mit einer Geschwindigkeitskomponente auf die zylindrische Wandung 22 und wird dort auf einen Kreisbogen bzw. auf eine spiralförmige Bahn umgelenkt.

Mit dem Einlasskanal 28 ist ein Fluidumlenkelement 33 verbunden, derart, dass das Fluidumlenkelement 33 als, insbesondere beispielsweise horizontale, Wandung ausgebildet ist und der Einlasskanal 28 das Fluidumlenkelement 33 durchgreift, so dass ein aus dem Kanalauslass 30 strömendes Fluid nicht unmittelbar zum Fluidauslass 27 strömen kann, sondern von diesem Fluidumlenkelement 33 umgelenkt wird. Das Fluidumlenkelement 33 ist beispielsweise als ebene Platte ausgebildet, die entweder mit dem Einlasskanal 28 gemeinsam ausgebildet oder mit diesem verbunden und getragen ist, wobei der Einlasskanal 28 als Rohr durch eine Öffnung des Fluidumlenkelements 33 durchgreifen kann. Zwischen einem Rand des Fluidumlenkelements 33 und der Wandung 22 kann ein Spalt 34 verbleiben, durch welchen das Fluid 29 strömt, bevor es den Fluidauslass 27 erreicht.

Zwischen dem Fluidumlenkelement 33 und dem Fluidauslass 27 kann optional ein Filter 35 angeordnet sein, welcher auf den Fluidauslass aufsitzt und von dem Fluidumlenkelement 33 abgedeckt wird. Dies bewirkt, dass eine laterale Einströmung des Fluids 29 in den Filter 35 erfolgt, so dass das Fluid im Filter 35 im Wesentlichen um 90° umgelenkt wird, bevor es den Fluidauslass 27 erreicht.

Im Ausführungsbeispiel der Figur 2 ist am oberen Ende im Bereich des Deckels 24 der Trockner 36 angeordnet, wobei der Trockner 36 zwischen einer Deckelwandung 24 und einer Haltescheibe 37 als Granulat aufgenommen ist. Dabei ist die Haltescheibe 37 eine fluiddurchlässige Scheibe, wie beispielsweise eine gelochte Scheibe oder ein Gitternetz oder ähnliches. Die Haltescheibe 37 ist bevorzugt an der Innenwand des Sammlergehäuses 21 befestigt oder gehalten, so dass das Trocknergranulat des Trockners 36 zwischen dem Deckel 24 und der Haltescheibe 37 verbleibt. Beispielsweise kann die Haltescheibe 37 auch federbeaufschlagt sein, so dass sie auf das Trocknergranulat in axialer Richtung auf den Deckel drückt und somit komprimiert.

Die Figur 3 zeigt ein weiteres Ausführungsbeispiel eines erfindungsgemäßen Sammlers 50, bei welchem innerhalb des Sammlergehäuses 51 mit Fluideinlass 52 und Fluidauslass 53 ein rohrförmiger Einlasskanal 54 vorgesehen ist, durch welchen das Fluid 55 in den Fluidsammelraum 56 einströmen kann. Der Kanalauslass 57 ist wiederum derart ausgebildet, dass eine laterale, im Wesentlichen horizontale Ausströmung des Fluids 55 in Richtung auf die Wandung 58 erfolgt, so dass das Fluid auf eine spiralförmige Bahn beziehungsweise eine kreisförmige Bahn gezwungen wird.

Der Trockner 59 ist zwischen zwei Haltescheiben 60, 61 angeordnet, die von dem rohrförmigen Einlasskanal 54 durchsetzt sind. Das Fluid strömt oberhalb der oberen Haltescheibe 51 aus dem Einlasskanal 54 in den Fluidsammelraum 56 ein und tritt durch die obere Haltescheibe 61, welche eine fluiddurchlässige Haltescheibe ist, in den Trockner ein, umströmt das dort angeordnete Trocknergranulat und strömt anschließend durch die untere Haltescheibe 60 in Richtung auf den Fluidauslass 53.

Die Figur 4 zeigt die Anordnung der oberen Haltescheibe 61 im Verhältnis zu dem rohrförmigen Einlasskanal 54. Dabei weist die Haltescheibe 61 eine Vielzahl von Öffnungen 62 auf, durch welche das Fluid strömen kann. Weiterhin weist die Haltescheibe 61 eine größere Öffnung 63 auf, durch welche der Einlasskanal 54 als rohrförmiges Element hindurchgreifen kann. Das obere Ende des Fluideinlasskanals mit seinem als Rohrbogen oder als Kappe ausgebildeten Endbereich mit seitlicher Öffnung steht über die Haltescheibe 61 über. So kann das Fluid oberhalb der Haltescheibe 61 in lateraler Richtung aus dem Einlasskanal 54 ausströmen.

Die Figur 5 zeigt einen Einlasskanal 70, welcher als Rohr ausgebildet ist. Am oberen Ende weist der Einlasskanal 70 einen Rohrbogen 71 auf, welcher in einem Kanalauslass 72 endet, welcher in einer Ebene liegt, die senkrecht zum Querschnitt des Fluideinlasses des Sammlers und zum Querschnitt des vertikalen Teils des rohrförmigen Einlasskanals 70 angeordnet ist.

Die Figur 6 zeigt in der linken Abbildung einen Einlasskanal 80, welcher an seinem oberen Ende 81 schräg abgeschnitten ist. Dabei weist der Einlasskanal einen Kanalauslass 82 auf, welcher durch das schräg abgeschnittene Rohrende gebildet ist, wobei das Rohr eine lang überstehende Rohrwandseite 83 und eine kurze Rohrwandseite aufweist. Im Anschluss an das Ablängen des Einlasskanals wird die lang überstehende Rohrwandseite in Richtung auf die kurze Rohrwandseite 84 umgebogen, so dass ein Kanalauslass entsteht, der im Wesentlichen eine laterale Ausströmung des Fluids aus dem Einlasskanal erlaubt, siehe Figur 6 die rechte Abbildung.

Einzelne Merkmale unterschiedlicher Ausführungsbeispiele sind ohne Beschränkung der Allgemeinheit und auch ohne gesonderte Erwähnung generell miteinander kombinierbar.

## Patentansprüche

1. Sammler (20) mit einem Sammlergehäuse (21) mit einem Fluidsammelraum (25), mit einem Fluideinlass (26) und mit einem Fluidauslass (27), wobei in dem Fluidsammelraum (25) ein Trockner (36) vorgesehen ist, wobei in den Fluidsammelraum (25) ein Einlasskanal (28) ragt, **dadurch gekennzeichnet, dass** der Einlasskanal (28) einen Kanalauslass (30) im Fluidsammelraum (25) aufweist, welcher Fluid vom Fluideinlass (26) als Kanaleinlass (31) in den Fluidsammelraum (25) leitet, wobei der Einlasskanal (28) derart geformt ist, dass das aus dem Kanalauslass (30) strömende Fluid in einer lateralen Richtung in einem Abstand zur Mittelachse des Sammlers ausströmt, wobei der Kanalauslass als Rohrstutzen mit einem auf- oder eingesetzten Adapterstück, insbesondere aus Kunststoff, ausgebildet ist.

2. Sammler nach Anspruch 1, **dadurch gekennzeichnet, dass** sich oberhalb des Kanalauslasses ein unversperrtes Volumen befindet, welches mindestens 50% des Bruttovolumens des Sammlers in diesem Abschnitt beträgt und das über eine Höhe von mindestens 50% der gesamten Innenhöhe des Sammlers reicht.

3. Sammler nach Anspruch 2, **dadurch gekennzeichnet, dass** sich der Trockner (36), wie ein Trocknergranulat, am oberen Ende des Sammlers befindet.

4. Sammler nach einem der vorhergehenden Ansprüche, **dadurch gekennzeichnet, dass** der Kanalauslass (30, 70) als Rohrbogen (71) ausgebildet ist.

5. Sammler nach einem der vorhergehenden Ansprüche, **dadurch gekennzeichnet, dass** der Trockner (59) zwischen zwei fluiddurchlässigen Haltescheiben (60, 61) angeordnet ist, wobei der Einlasskanal (28) zumindest eine der Haltescheiben (60, 61), vorteilhaft die beiden Haltescheiben (60, 61) durchsetzt.

6. Sammler nach einem der vorhergehenden Ansprüche, **dadurch gekennzeichnet, dass** der Trockner (36) zwischen einer Bodenwand oder einer Deckelwand und einer fluiddurchlässigen Haltescheibe (37) angeordnet ist.

7. Sammler nach Anspruch 6, **dadurch gekennzeichnet, dass** die eine Haltescheibe (37) von dem Einlasskanal durchsetzt ist.

8. Sammler nach zumindest einem der vorhergehenden Ansprüche, **dadurch gekennzeichnet, dass** mit dem Einlasskanal (28) ein Fluidumlenkelement (33) verbunden ist, welches den Fluidstrom aus dem Fluidsammelraum (25) zu dem Fluidauslass (27) umlenkt.

9. Sammler nach Anspruch 8, **dadurch gekennzeichnet, dass** das Fluidumlenkelement (33) eine Wandung ist, die im Wesentlichen senkrecht zur Kanallängsrichtung (32) des Einlasskanals ausgerichtet ist.

10. Sammler nach Anspruch 9, **dadurch gekennzeichnet, dass** zwischen einer Wandung als Fluidumlenkelement (33) und der Wandung (22) des Sammlergehäuses (21) ein Spalt (34) zur Durchströmung des Fluids zum Fluidauslass (27) vorgesehen ist.

11. Sammler nach zumindest einem der vorhergehenden Ansprüche 8 bis 10, **dadurch gekennzeichnet, dass** zwischen dem Fluidumlenkelement (33) und dem Fluidauslass (27) ein Filter (35) angeordnet ist.

12. Sammler nach Anspruch 11, **dadurch gekennzeichnet, dass** der Filter (35) den Fluidauslass (27) mit einer seiner Seitenflächen abdeckt und von dem Fluidumlenkelement (33) auf einer der gegenüberliegenden Seitenfläche abgedeckt wird.

13. Sammler nach einem der vorangegangenen Ansprüche, **dadurch gekennzeichnet, dass** der Fluideinlass und/oder der Fluidauslass an einer Bodenplatte des Sammlers angeordnet sind.

14. Kondensator für einen Kältekreislauf, insbesondere eines Kraftfahrzeugs, mit einem Block mit ersten und zweiten Fluidkanälen, wobei die ersten Fluidkanäle von einen Kältemittel und die zweiten Fluidkanäle von einem Kühlmittel durchströmbar sind, wobei die ersten Fluidkanäle in eine Kondensationszone zur Kondensation des Kältemittels und in eine Unterkühlzone zur Unterkühlung des flüssigen Kältemittels unterteilt ist, wobei der Sammler im Fluidstrom zwischen Kondensationszone und Unterkühlzone oder nach der Unterkühlzone angeordnet ist, und der Sammler nach zumindest einem der vorhergehenden Ansprüche ausgebildet ist.

## Claims

1. A receiver (20) with a receiver housing (21) with a fluid-receiving chamber (25) having a fluid inlet (26) and a fluid outlet (27), wherein in said fluid-receiving chamber (25) a drier (36) is provided, wherein an inlet channel (28) extends into the fluid-receiving chamber (25), **characterised in that** the inlet channel (28) has a channel outlet (30) in the fluid-receiving chamber (25) which feeds fluid from the fluid inlet (26) as a channel inlet (31) into the fluid-receiving chamber (25), wherein the inlet channel (28) is shaped such that the fluid flowing out of the channel outlet (30) flows in a lateral direction at a distance from the central axis of the receiver, wherein the channel outlet is designed as a pipe socket with an attached or inserted adapter piece, particularly of plastic.

2. The receiver according to claim 1, **characterised in that** above the channel outlet there is an unobstructed volume which comprises at least 50% of the gross volume of the receiver in this section and which extends over a height of at least 50% of the total internal height of the receiver.

3. The receiver according to claim 2, **characterised in that** the drier (36), such as drying granulate, is located at the upper end of the receiver.

4. The receiver according to any one of the preceding claims, **characterised in that** the channel outlet (30, 70) is designed as a pipe bend (71).

5. The receiver according to any one of the preceding claims, **characterised in that** the drier (59) is arranged between two fluid-permeable retaining discs (60, 61), wherein the inlet channel (28) penetrates at least one of the retaining discs (60, 61), advantageously both retaining discs (60, 61).

6. The receiver according to any one of the preceding claims, **characterised in that** the drier (36) is arranged between a base wall or a top wall and a fluid-permeable retaining disc (37).

7. The receiver according to claim 6, **characterised in that** the one retaining disc (37) is penetrated by the inlet channel.

8. The receiver according to at least one of the preceding claims, **characterised in that** a fluid deflector (33) which deflects the flow of fluid from the fluid-receiving chamber (25) to the fluid outlet (27) is coupled with the inlet channel (28).

9. The receiver according to claim 8, **characterised in that** the fluid deflector (33) is a wall which is essentially oriented perpendicular to the longitudinal direction (32) of the inlet channel.

10. The receiver according to claim 9, **characterised in that** a gap (34) for flow-through of the fluid to the fluid outlet (27) is provided between a wall as fluid deflector (33) and the wall (22) of the receiver housing (21).

11. The receiver according to at least one of the preceding claims 8 to 10, **characterised in that** a filter (35) is arranged between the fluid deflector (33) and the fluid outlet (27).

12. The receiver according to claim 11, **characterised in that** the filter (35) covers the fluid outlet (27) with one of its side surfaces and is covered by the fluid deflector (33) on the opposite side surfaces.

13. The receiver according to any one of the preceding claims, **characterised in that** the fluid inlet and/or the fluid outlet are arranged on a base plate of the receiver.

14. A capacitor for a refrigerant circuit, in particular a motor vehicle, with a block having first and second fluid channels, wherein a refrigerant can flow through the first fluid channels and a coolant can flow through the second fluid channels, wherein the first fluid channels are divided into a condensation zone for condensing the refrigerant and into a sub-cooling zone for sub-cooling the liquid refrigerant, wherein the receiver is arranged in the fluid stream between the condensation zone and the sub-cooling zone or after the sub-cooling zone, and the receiver is formed according to at least one of the preceding claims.

## Revendications

1. Collecteur (20) comprenant une enveloppe de collecteur (21) comportant un espace collecteur de fluide (25), comprenant une entrée de fluide (26) et une sortie de fluide (27), où il est prévu un dessiccateur (36) dans l'espace collecteur de fluide (25), où un conduit d'entrée (28) pénètre dans l'espace collecteur de fluide (25), **caractérisé en ce que** le conduit d'entrée (28) présente une sortie de conduit (30) se trouvant dans l'espace collecteur de fluide (25), lequel fluide mène dans l'espace collecteur de fluide (25), à partir de l'entrée de fluide (26) servant d'entrée de conduit (31), où le conduit d'entrée (28) est formé de manière telle, que le fluide s'évacuant de la sortie de conduit (30) s'écoule dans une direction latérale, à distance de l'axe central du collecteur, où la sortie de conduit est configurée comme une tubulure ayant un adaptateur rapporté ou inséré, ledit adaptateur étant en particulier en matière plastique.

2. Collecteur selon la revendication 1, **caractérisé en ce qu'un** volume déverrouillé se trouve au-dessus de la sortie de conduit, volume qui, dans cette partie, est au moins égal à 50 % du volume brut du collecteur, et qui atteint une hauteur au moins égale à 50 % de la hauteur intérieure totale du collecteur.

3. Collecteur selon la revendication 2, **caractérisé en ce que** le dessiccateur (36) se trouve, au niveau de l'extrémité supérieure du collecteur, comme étant un granulat de dessiccateur.

4. Collecteur selon l'une quelconque des revendications précédentes, **caractérisé en ce que** la sortie de conduit (30, 70) est configurée comme un tube coudé (71).

5. Collecteur selon l'une quelconque des revendications précédentes, **caractérisé en ce que** le dessiccateur (59) est disposé entre deux plaques de retenue (60, 61) perméables aux fluides, où le conduit d'entrée (28) traverse au moins l'une des plaques de retenue (60, 61), traversant avantageusement les deux plaques de retenue (60, 61).

6. Collecteur selon l'une quelconque des revendications précédentes, **caractérisé en ce que** le dessiccateur (36) est disposé entre une paroi de fond ou une paroi de couvercle, et une plaque de retenue (37) perméable aux fluides.

7. Collecteur selon la revendication 6, **caractérisé en ce qu'une** plaque de retenue (37) est traversée par le conduit d'entrée.

8. Collecteur selon au moins l'une quelconque des revendications précédentes, **caractérisé en ce qu'un** élément de redirection de fluide (33) est relié au conduit d'entrée (28), lequel élément de redirection de fluide redirige vers la sortie de fluide (27), le flux de fluide provenant de l'espace collecteur de fluide (25).

9. Collecteur selon la revendication 8, **caractérisé en ce que** l'élément de redirection de fluide (33) est une paroi qui est orientée pratiquement de façon perpendiculaire à la direction longitudinale (32) du conduit d'entrée.

10. Collecteur selon la revendication 9, **caractérisé en ce qu'il** est prévu un espace (34) conçu pour l'écoulement du fluide jusqu'à la sortie de fluide (27), ledit espace étant formé entre une paroi servant d'élément de redirection de fluide (33) et la paroi (22) de l'enveloppe (21) du collecteur.

11. Collecteur selon au moins l'une quelconque des revendications précédentes 8 à 10, **caractérisé en ce qu'un** filtre (35) est disposé entre l'élément de redirection de fluide (33) et la sortie de fluide (27).

12. Collecteur selon la revendication 11, **caractérisé en ce que** le filtre (35) recouvre la sortie de fluide (27) par l'une de ses surfaces latérales et est recouvert par l'élément de redirection de fluide (33) sur une surface latérale faisant face audit élément.

13. Collecteur selon l'une quelconque des revendications précédentes, **caractérisé en ce que** l'entrée de fluide et / ou la sortie de fluide sont disposées sur une plaque de fond du collecteur.

14. Condenseur pour un circuit de réfrigération, en particulier d'un véhicule automobile, ledit condenseur comprenant un bloc comportant des premiers et des seconds conduits de fluide, où les premiers conduits de fluide peuvent être traversés par un fluide frigorigène et les seconds conduits de fluide par un liquide refroidissement, où les premiers conduits de fluide sont subdivisés en une zone de condensation servant à la condensation du fluide frigorigène et en une zone de surrefroidissement servant au surrefroidissement du fluide frigorigène liquide, où le collecteur est disposé, dans le sens de circulation du flux de fluide, entre la zone de condensation et la zone de surrefroidissement, ou bien disposé en aval de la zone de surrefroidissement, et le collecteur est conçu selon au moins l'une quelconque des revendications précédentes.
